# EUROPÄISCHE PATENTSCHRIFT

(11) **EP 0 014 856 B1**
(45) Veröffentlichungstag und Bekanntmachung des Hinweises auf die Patenterteilung: **02.05.1984**
(21) Anmeldenummer: 80100366.6
(22) Anmeldetag: 24.01.1980
(51) Int. Cl.: G07G 1/00

(54) **Geldaufnahme für Registrierkassen**
Money container for cash registers
Conteneur d'argent pour des caisses enregistreuses

(30) Priorität: 27.02.1979 DE 2907643
(43) Veröffentlichungstag der Anmeldung: 03.09.1980
(73) Patentinhaber: Siemens Nixdorf Informationssysteme Aktiengesellschaft, 33102 Paderborn (DE)
(72) Erfinder: Baitz, Günter, D-1000 Berlin 27 (DE)
(74) Vertreter: Schaumburg, Thoenes & Thurn

## Beschreibung

Die Erfindung betrifft eine Geldaufnahme für Registrierkassen mit einem kastenartigen Gehäuse, dessen Deckfläche als Schwenkdeckel ausgebildet ist, und mit einer elektromagnetisch und manuell betätigbaren Öffnungsvorrichtung, die eine auf den Schwenkdeckel einwirkende Riegelanordnung sowie eine ihn in Öffnungsrichtung beaufschlagende Federanordnung umfaßt.

Die üblichen Registrierkassen haben als Geldaufnahme meist eine Schublade, die ggf. mit einem besonderen herausnehmbaren Einsatz versehen ist und gegen die Kraft einer Federanordnung in die Registrierkasse hineingerschoben werden kann. Das Offnen dieser Schublade erfolgt entweder manuell oder elektrisch, indem ein Riegel aus einer Sperrstellung herausbewegt wird, so daß die Federanordnung die Schublade aus der Registrierkasse herausschieben kann.

Dieses Prinzip wird auch bei den modernen elektronischen Registrierkassen angewendet, die ggf. mit einer Datenverarbeitungseinrichtung verbunden sein können und beispielsweise in Kassenständen von Selbstbedienungsläden und Supermärkten eingesetzt werden.

An die Geldaufnahme solcher Registrierkassen werden besondere Anforderungen gestellt, denn einerseits müssen sie zuverlässig und sicher arbeiten und gegen Diebstahl gesichert sein, andererseits sollen sie nach der Entleerung bis zum nächsten Geschäftstag nicht geschlossen werden können. Außerdem wird im Hinblick auf ergonomische Forderungen eine möglichst einfache und leichte Bedienung angestrebt, die ein ermüdungsfreies Arbeiten gewährleistet.

Aus der DE-A-23 61 302 ist eine Registrierkasse eingangs genannter Art bekannt, bei der unterhalb der Tastatur ein Geldbehälter angeordnet ist und bei der die gesamte Tastatur mit der Deckfläche des Geldbehälters an Schwenkarmen nach oben geschwenkt werden kann. Die Schwenkachse der Deckfläche liegt dabei hinter oder in der Rückwand des Geldbehälters. Im geöffneten Zustand ragt die Deckfläche deshalb hoch in den Raum über dem Geldbehälter, wodurch keineswegs eine einfache und leichte Bedienung möglich ist.

Im Zusammenhang mit einer Lösung dieser Probleme ergaben sich Überlegungen, deren Ergebnis in einer Verlagerung der Geldaufnahme aus der eigentlichen Registrierkasse heraus besteht, so daß damit ein separates Gehäuse erforderlich wird, welches in Anpassung an möglichst einfache Bedienung von der Registrierkasse getrennt unterzubringen und mit dieser lediglich elektrisch zu verbinden ist.

Der Erfindung liegt deshalb die neue Aufgabenstellung zugrunde, eine Konstruktion für eine Geldaufnahme für Wertscheine, Hartgeld und dgl. anzugeben, die dem vorstehend genannten Prinzip gerecht wird und zu einer Anordnung führt, die universell eingesetzt werden kann, also nicht nur für die direkte Verbindung mit einer Registrierkasse, sondern auch zur Verwendung beispielsweise als transportable Sicherheitskassette geeignet ist.

Einer Geldaufnahme eingangs genannter Art ist zur Lösung dieser Aufgabe erfindungsgemäß gekennzeichnet durch eine von der Gehäuseaußenseite zugängliche, mit der im Gehäuse angeordneten und federnd in eine Sperrstellung gedrückten Öffnungsvorrichtung gekoppelte, manuell betätigbare Schließvorrichtung, so daß die Offnungsvorrichtung einerseits durch die Schließvorrichtung, andererseits elektromagnetisch gegen die auf sie einwirkende Federkraft in Öffnungsstellung bewegbar ist.

Eine Geldaufnahme nach der Erfindung wird im Gegensatz zu den bischer bekannten Geldaufnahmen nicht von außen her mit der Federanordnung und der Öffnungsvorrichtung gekoppelt, sondern die Öffnungsvorrichtung und die Federanordnung sowie die Elektromagnetvorrichtung sind in der Geldaufnahme untergebracht. Dadurch ergibt sich ein einheitlicher Gegenstand mit allseitig glatten Flächen, der besonders vorteilhaft als separate Geldaufnahme in Verbindung mit Registrierkassen eingesetzt werden kann. Hierzu ist lediglich eine elektrische Verbindung der in der Geldaufnahme vorgesehenen Elektromagnetvorrichtung mit der Registrierkasse erforderlich. Diese Verbindung kann in sehr einfacher Weise über eine elektrische Steckervorrichtung bekannter Art verwirklicht werden. Außerdem kann die Schließvorrichtung von der Außenseite her mit einen Schlüssel betätigt werden, wie dies beispielsweise auch bei Geldkassetten der Fall ist. Da die Öffnungsvorrichtung mit der Schließvorrichtung einerseits und mit der Elektromagnetvorrichtung andererseits gekoppelt ist, ergibt sich einer besonders einfache Konstruktion des Öffnungsmechanismus, denn dieser muß infolge der Kopplung mit der Schließvorrichtung lediglich Drehbewegungen ausführen, die auch mit einem Elektromagneten relativ einfach hervorgerufen werden können.

Dadurch, daß nur der Schwenkdeckel, nicht aber die gesamte Geldaufnahme zur Öffnung bewegt werden muß, kann eine vergleichsweise schwache Federanordnung zur Offnung des Schwenkdeckels vorgesehen sein. Diese Verhältnisse werden noch begünstigt, wenn gemäß einer Weiterbildung des Erfindungsgedankens ein länglich quaderförmiges Gehäuse vorgesehen ist, bei dem die Schwenkachse für den Schwenkdeckel parallel zu den langen Kanten der Grundfläche angeordnet ist. Da dann der Schwenkdeckel quer zur seiner Schwenkachse eine relativ geringe Breite hat, genügt eine vergleichsweise geringe Kraft, um ihn in Öffnungsstellung hochzuschwenken.

Eine weitere Verbesserung sowie eine Beschleunigung der Öffnungsbewegung ist möglich, wenn der Schwenkdeckel bei seiner Öffnungsbewegung im Gehäuse mindestens teilweise versenkbar ist und eine labile Lage bezüglich seiner Schwenkachse durchläuft. Dies bedeutet, daß die stabilen Stellungen des Schwenkdeckels die Öffnungsstellung und die Schließstellung sind. Wird der Schwenkdeckel zur Öffnung entriegelt, so muß die Federanordnung ihn lediglich leicht anstoßen, damit er in seine zweite stabile Lage gelangt.

Zu der beschriebenen Lagerung weist der Schwenkdeckel zweckmäßig an seinen Schmalseiten rechtwinklig abgebogene Lagerflansche auf, die als Schwenkelemente dienen und Jeweils an einer Gehäuseseitenwand zwischen deren Mitte und der Gehäuserückwand so schwenkbar gelagert sind, daß der Abstand der Lagerpunkte vom Gehäuseboden etwa ihrem Abstand zur Gehäuserückwand entspricht. Dadurch wird erreicht, daß der Schwenkdeckel in der Öffnungsstellung in eine etwa senkrechte Lage gelangt, wobei das durch sein Gewicht erzeugte, bei der Öffnungsbewegung wirksame Drehmoment durch den Abstand der Lagerpunkte zum Schwenkdeckel bestimmt ist.

Wie bereits ausgeführt, ermöglicht die Erfindung eine besonders einfache Konstruktion der Öffnungsvorrichtung. Die Geldaufnahme enthält hierzu ein in einer Seitenwand angeordnetes Zylinderschloß, dessen in die Geldaufnahme hineinragender Körper Träger für einen Schwenkriegel ist, der federnd in eine Sperrstellung gedrückt ist, mit einem hakenförmigen Riegelabschnitt einer am Schwenkdeckel vorgesehenen Vorsprung hintergreift, an einem Betätigungshebelabschnitt mit der Elektromagnetvorrichtung gekoppelt ist und durch deren Betätigung sowie durch Drehung des Schließzylinders gegen die Federkraft in eine Öffnungsstellung schwenkbar ist.

Es handelt sich hierbei also um ein einziges, als Schwenkriegel wirksames Element, das direkt auf dem Körper des Zylinderschlosses gelagert ist. Der Schließzylinder kann mit einem hakenförmigen Element bekannter Art versehen sein, mit dem er auf den Schwenkriegel einwirkt und diesen gegen die Federkraft in die Öffnungsstellung bringt. Dieselbe Bewegung kann durch die Elektromagnetvorrichtung hervorgerufen werden. Diese Bewegung muß lediglich impulsartig erfolgen, um dem am Schwenkdeckel vorgesehenen Vorsprung freizugeben, so daß der Schwenkdeckel selbsttätig in seine Öffnungsstellung schwenken kann.

Die an die Geldbehälter von Registrierkassen oft gestellte Forderung der bleibenden Öffnung bei leerer Kasse kann bei einer Geldaufnahme nach der Erfindung leicht dadurch erfüllt werden, daß ein den Schwenkriegel gegen die Federkraft in Öffnungsstellung schwenkender Betätigungshebel vorgesehen ist, der durch ein in das Gehäuse eingesetztes Zusatzelement, vorzugsweise einen dem Gehäuseinnenraum angepaßten Einsatz, gegen eine Schwenkbewegung gersperrt ist. Wird der Einsatz aus der Geldaufnahmeherausgenommen, so bringt der Betätigungshebel den Schwenkriegel in seine Öffnungsstellung, in der er durch den Betätigungshebel so lange gehalten wird, bis das Zusatzelement wieder in das Gehäuse eingesetzt wird. Diese Sperrung des Betätigungshebels kann selbstverständlich auch durch eine analoge Maßnahme, beispielsweise durch ein zusätzliches, von außen zugängliches Schloß, verwirklicht werden.

Der Betätigungshebel ist zweckmäßig in Betätigungsrichtung durch eine Feder beaufschlagt, deren Kraft größer als die den Schwenkriegel in Sperrstellung drückende Federkraft ist. Dies Gewährleistet ein Zuverlässige Haltung des Betätigungshebels in seiner der bleibenden Öffnung der Geldaufnahme entsprechenden Stellung.

Die elektrische Verbindung der Geldaufnahme mit einer Registrierkasse kann, wie bereits ausgeführt, über eine Steckeranordnung verwirklicht werden. Eine Besonders vorteilhafte Weiterbildung besteht nun darin, daß die Elektromagnetvorrichtung eine mit dem Öffnungssignal ansteuerbare Treiberschaltung mit einem Kondensator als Stromquelle für einen mit der Riegelanordnung gekoppelten Elektromagneten enthält. Durch diese Weiterbildung wird erreicht, daß die Speiseleitungen für die Elektromagnetvorrichtung einen vergleichsweise geringen Querschnitt haben müssen, denn der Elektromagnet muß nicht durch einen Stromimpuls betätigt werden, der über diese Leitungen geführt wird, sondern es muß lediglich ein Steuersignal zugeführt werden, das eine entladung des Kondensators über den Elektromagneten bewirkt. Die Aufladung des Kondensators kann zwischen einzelnen Öiffnungsvorgängen mit vergleichsweise langer Zeitkonstante und damit geringem Strom erfolgen.

Ein Ausführungsbeispiel der Erfindung wird im folgenden anhand der Figuren Beschrieben. Es zeigen:
Die Erfindung betrifft eine Geldaufnahme für Registrierkassen mit einem kastenartigen Gehäuse, dessen Deckfläche als Schwenkdeckel ausgebildet ist, und mit einer elektromagnetisch und manuell betätigbaren, im Gehäuse angeordneten und federnd in eine Sperrstellung gedrückten Öffnungsvorrichtung, die eine auf den Schwenkdeckel einwirkende Riegelanordnung sowie eine ihn in Öffnungsrichtung beaufschlagende Federanordnung umfaßt, und mit der Öffnungsvorrichtung gekoppelten manuell betätigbaren Schließvorrichtung in Form eines Zylinderschlosses, dessen in die Geldaufnahme hindeinragender Körper Träger für einen Schwenkriegel ist.

Die üblichen Registrierkassen haben als Geldaufnahme meist eine Schublade, die ggf. mit einem besonderen herausnehmbaren Einsatz versehen ist und gegen die Kraft einer Federanordnung in die Registrierkasse hineingeschoben werden kann. Das Offnen dieser Schublade erfolgt entweder manuell oder elektrisch, indem ein Riegel aus einer Sperrstellung herausbewegt wird, so daß die Federanordnung die Schublade aus der Registrierkasse herausschieben kann.

Dieses Prinzip wird auch bei den modernen elektronischen Registrierkassen angewendet, die ggf. mit einer Datenverarbeitungseinrichtung verbunden sein können und beispielsweise in Kassenständen von Selbstbedienungsläden und Supermärkten eingesetzt werden.

An die Geldaufnahme solcher Registrierkassen werden besondere Anforderungen gestellt, denn einerseits müssen sie zuverlässig und sicher arbeiten und gegen Diebstahl gesichert sein, andererseits sollen sie nach der Entleerung bis zum nächsten Geschäftstag nicht geschlossen werden können. Außerdem wird im Hinblick auf ergonomische Forderungen eine möglichst einfache und leichte Bedienung angestrebt, die ein ermüdungsfreies Arbeiten gewährleistet.

Aus der DE-A-23 61 302 ist eine Registrierkasse bekannt, bei der unterhalb der Tastatur ein Geldbehälter angeordnet ist und bei der die gesamte Tastatur mit der Deckfläche des Geldbehälters an Schwenkarmen nach oben geschwenkt werden kann. Die Schwenkachse der Deckfläche liegt dabei hinter oder in der Rückwand des Geldbehälters. Im geöffneten Zustand ragt die Deckfläche deshalb hoch in den Raum über dem Geldbehälter, wodurch keineswegs eine einfache und leichte Bedienung möglich ist.

Die EP-A-0008290 (Stand der Technik nach Wt 54 (3) (4) EPÜ) zeigt eine Registriekasse eingangs genannter Art. Diese Registrierkasse hat ähnliche Nachteile wie die Registrierkasse nach der DE-A 23 61 302, denn auch bei ihr wird die gesamte Tastatur mit der Deckfläche des Geldbehälters an Schwenkarmen nach oben geschwenkt. Ferner ist der Öffnungs-und Schließmechanismus ohne Rücksicht auf eine möglichst günstige Volumenausnutzung der Geldaufnahme konstruiert und kann nicht raumsparend z.B. an einer Innenseitenwand der Geldaufnahme untergebracht werden, da er einen längsbeweglichen Riegelschieber umfaßt, der direkt mit einem Schloß an der vorderen Oberkante der Geldaufnahme verbunden ist und quer in deren oberem Raum liegt.

Im Zusammenhang mit einer Lösung ergnomischer Probleme ergaben sich Überlegungen, die zu einer Verlagerung der Geldaufnahme aus der eigentlichen Registrierkasse heraus führten, so daß damit ein separates Gehäuse erforderlich wird, welches in Anpassung an möglichst einfache Bedienung von der Registrierkasse getrennt unterzubringen und mit dieser lediglich elektrisch zu verbinden ist. Hierzu eignet sich eine elektrisch und manuell betätigbare Öffnungsvorrichtung nach der EU-A-0008290 dem Grundgedanken nach, jedoch ist sie entsprechend den hier zu stellenden besonderen Anforderungen zu verbessern.

Die Aufgabe der Erfindung besteht darin, eine -Geldaufnahme für Wertscheine, Hartgeld und dgl. anzugeben, die dem vorstehend genannten Prinzip gerecht wird und zu einer Andornung führt, die bei universellem Einsatz, also nicht nur in direkter Verbindung mit einer Registrierkasse, sondern auch bei Verwendung beispielsweise als transportable Sicherheitskassette eine günstige Raumnutzung ermöglicht, wozu ihr Schließ- und Öffnungsmechanismus möglichst raumsparend weitgehend mit Drehteilen konstruiert sein soll.

Eine Geldaufnahme eingangs genannter Art ist zur Lösung dieser Aufgabe erfindungsgemäß derart ausgebildet, daß der Schwenkriegel mit einem hakenförmigen Riegelabschnitt einen am Schwenkdeckel vorgesehenen Vorsprung hintergreift und an einem Betätigungshebelabschnitt mit der Elektromagnetvorrichtung gekoppelt ist.

Bei einer Geldaufnahme nach der Erfindung sind die Öffnungsvorrichtung und die Federanordnung sowie die Elektromagnetvorrichtung im Inneren raumsparend untergebracht. Da der Schwenkriegel als Drehteil direkt auf den Schwenkdeckel einwirkt und außerdem mit der Elektromagnetvorrichtung gekoppelt ist, benötigt man keinen besonderen Riegelschieber, der längsbeweglich auf ein Schloß für den Schwenkdeckel einwirkt. Der Schwenkriegel ist ein flaches Drehelement, die Federanordnung kann als Spiralfeder ausgebildet sein und insgesamt kann daher die Riegelanordnung sehr schmal aufgebaut und direkt an dem Zylinderschloß angeordnet werden, so daß ein äußerst geringer Raumbedarf in der Geldaufnahme besteht.

Es kann also ein einziges, als Schwenkriegel wirksames Element vorgesehen sein, das direkt auf dem Körper des Zylinderschlosses gelagert ist. Der Schließzylinder kann mit einem hakenförmigen Element bekannter Art versehen sein, mit dem er auf den Schwenkriegel einwirkt und diesen gegen die Federkraft in die Öffnungsstellung bringt. Dieselbe Bewegung kann durch die Elektromagnetvorrichtung hervorgerufen werden. Diese Bewegung muß lediglich impulsartig erfolgen, um den am Schwenkdeckel vorgesehenen Vorsprung freizugeben, so daß der Schwenkdeckel selbsttätig in seine Öffnungsstellung schwenken kann.

Die an die Geldbehälter von Registrierkassen oft gestellte Forderung der bleibenden Öffnung bei leerer Kasse kann bei einer Geldaufnahme nach der Erfindung leicht dadurch erfüllt werden, daß ein den Schwenkriegel gegen die Federkraft in Öffnungsstellung schwenkender Betätigungshebel vorgesehen ist, der durch ein in das Gehäuse eingesetztes Zusatzelement, vorzugsweise einen dem Gehäuseinnenraum angepaßten Einsatz, gegen eine Schwenkbewegung gesperrt ist. Wird der Einsatz aus der Geldaufnahme herausgenommen, so bringt der Betätigungshebel den Schwenkriegel in seine Öffnungsstellung, in der er durch den Betätigungshebel so lange gehalten wird, bis das Zusatzelement wieder in das Gehäuse eingesetzt wird. Diese Sperrung des Betätigungsshebels kann selbstverständlich auch durch eine analoge Maßnahme, beispielsweise durch ein zusätzliches, von außen zugängliches Schloß, verwirklicht werden.

Der Betätigungshebel ist zweckmäßig in Betätigungsrichtung durch eine Feder Beaufschlagt, deren Kraft größer als die den Schwenkriegel in Sperrstellung drückende Federkraft ist. Diese gewährleistet eine zuverlässige Haltung des Betätigungshebels in seiner der bleibenden Öffnung der Geldaufnahme entsprechenden Stellung.

Die elektrische Verbindung der Geldaufnahme mit einer Registrierkasse kann, wie bereits ausgeführt, über eine Steckeranordnung verwirklicht werden. Eine besonders vorteilhafte Weiterbildung besteht nun darin, daß die Elektromagnetvorrichtung eine mit dem Öffnungssignal ansteuerbare Treiberschaltung mit einem Kondensator als Stromquelle für einen mit der Riegelanordnung gekoppelten Elektromagneten enthält. Durch diese Weiterbildung wird erreicht, daß die Speiseleitungen für die Elektromagnetvorrichtung einen vergleichsweise geringen Querschnitt haben müssen, denn der Elektromagnet muß nicht durch einen Stromimpuls betätigt werden, der über diese Leitungen geführt wird, sondern es muß lediglich ein Steuersignal zugeführt werden, das eine Entladung des Kondensators über den Elektromagneten bewirkt. Die Aufladung des Kondensators kann zwischen einzelnen Öffnungsvorgängen mit vergleichsweise langer Zeitkonstante und damit geringem Strom erfolgen.

Dadurch, daß nur der Schwenkdeckel, nicht aber die gesamte Geldaufnahme zur Öffnung bewegt werden muß, kann eine vergleichsweise schwache Federanordnung zur Offnung des Schwenkdeckels vorgesehen sein. Diese Verhältnisse werden noch begünstigt, wenn gemäß einer Weiterbildung des Erfindungsgedankens ein länglich quaderförmiges Gehäuse vorgesehen ist, bei dem die Schwenkachse für den Schwenkdeckel parallel zu den langen Kanten der Grundfläche angeordnet ist. Da dann der Schwenkdeckel quer zu seiner Schwenkachse eine relativ geringe Breite hat, genügt eine vergleichsweise geringe Kraft, um ihn in Öffnungsstellung hochzuschwenken.

Eine weitere Verbesserung sowie eine Beschleunigung der Öffnungsbewegung ist möglich, wenn der Schwenkdeckel bei seiner Offnungsbewegung im Gehäuse mindestens teilweise versenkbar ist und eine labile Lage bezüglich seiner Schwenkachse durchläuft. Dies bedeutet, daß die stabilen Stellungen des Schwenkdeckels die Öffnungsstellung und die Schließstellung sind. Wird der Schwenkdeckel zur Öffnung entriegelt, so muß die Federanordnung ihn lediglich leicht anstoßen, damit er in seine zweite stabile Lage gelangt.

Zu der beschriebenen Lagerung weist der Schwenkdeckel zweckmäßig an seinen Schmalseiten rechtwinklig abgebogene Lagerflansche auf, die als Schwenkelemente dienen und jeweils an einer Gehäuseseitenwand zwischen deren Mitte und der Gehäuserückwand so schwenkbar gelagert sind, daß der Abstand der Lagerpunkte vom Gehäuseboden etwa ihrem Abstand zur Gehäuserückwand entspricht. Dadurch wird erreicht, daß der Schwenkdeckel in der Öffnungsstellung in eine etwa senkrechte Lage gelangt, wobei das durch sein Gewicht erzeugte, bei der Öffnungsbewegung wirksame Drehmoment durch den Abstand der Lagerpunkte zum Schwenkdeckel bestimmt ist.

Ein Ausführungsbeispiel der Erfindung wird im folgenden anhand der Figuren beschrieben. Es zeigen:
Fig. 1 eine Geldaufnahme nach der Erfindung in perspektivischer Darstellung,
Fig. 2 den Schnitt 11-11 nach Fig. 1,
Fig. 3 den Schnitt 111-111 nach Fig. 1,
Fig. 4 eine Ansicht der Öffnungsvorrichtung gemäß der in Fig. 2 gezeigten Blickrichtung IV und
Fig. 5 eine Ansicht der Öffnungsvorrichtung gemäß der in Fig. 2 gezeigten Blickrichtung V.

In Fig. 1 ist perspektivisch eine Geldaufnahme in form eines Behälters 10 dargestellt, der länglich quaderförmig ausgeführt ist. Dieser Behälter 10 hat als Deckfläche einen Schwenkdeckel 11, der mit dem Gehäuse 12 in nicht dargestellter Weise an zwei Lagerflanschen 13 und 14 verbunden ist. Das Gehäuse 12 und der Schwenkdeckel 11 können beispielsweise aus Eisenblech gefertigt sein. Ferner können sie vorteilhaft auch aus Kunststoff bestehen.

In Fig. 1 ist zu erkennen, daß in dem Behälter 10 ein Zusatzelement angeordnet ist, das als ein Einsatz 15 für Geldscheine und Geldmünzen ausgebildet ist. Einsätze dieser Art sind an sich bekannt. Wie noch beschrieben wird, hat der Einsatz 15 im vorliegenden Falle eine besondere, die Funktion der Öffnungsvorrichtung beeinflussende Funktion.

An einer Seitenwand des Gehäuses 12 ist ein Schloß 16 vorgesehen, mit dem der Behälter 10 Geöffnet werden kann. Die Hierzu erforderliche Öffnungsvorrichtung ist in den Behälter 10 eingebaut und wird im folgenden noch beschrieben.

Fig. 2 zeigt den Schnitt 11-11 nach Fig. 1. Der Schwenkdeckel 11 ist an der Oberseite des Gehäuses 12 in seiner Schließstellung durchgezogen dargestellt. Die Öffnungsstellung ist gestrichelt angedeutet. Die Bewegung von der Schließstellung in die Öffnungsstellung erfolgt um einen Schwenkpunkt 17, der beispielsweise ein in die Seitenwand des Gehäuses 12 eingesetzter Lagerzapfen sein kann, der durch eine entsprechende Bohrung im Lagerflansch 13 hindurchgeführt ist.

Die Öffnungsvorrichtung umfaßt als wesentliche Teile einen Schwenkriegel 18, einen Betätigungshebel 19 und eine Elektromagnetvorrichtung 20. Die Elektromagnetvorrichtung 20 ist in Fig. 2 lediglich schematisch angedeutet, und ihre elektrische Verbindung über eine Steckeranordnung mit einem außerhalb des Gehäuses 12 vorgesehenen Gerät, beispielsweise einer Registrierkasse, ist nicht dargestellt, da Verbindungen dieser Art an beliebigen Stellen des Gehäuses 12 vorgesehen sein können.

Der Schwenkriegel 18 sitzt auf dem zylindrischen Körper eines Zylinderschlosses 16 (Fig. 1), das in die Seitenwand des Gehäuses eingebaut ist, wie in Fig. 1 dargestellt. In Fig. 2 ist von dem Zylinderschloß nur das äußere Ende des Schließzylinders 21 zu erkennen, welches in nicht dargestellter Weise bei seiner Drehung einen hakenförmigen Fortsatz 22 verschwenkt, so daß dieser den auf dem Zylinderkörper gelagerten Schwenkriegel 18 in die in Fig. 2 gestrichelt gezeigte Öffnungsstellung bewegen kann. In dieser Stellung gibt der Schwenkriegel 18 aus seiner Rastnut 23 einen Vorsprung 24 frei, der an dem Lagerflansch 13 des Schwenkdeckels 11 befestigt ist. Durch eine in Fig. 3 gezeigte Federanordnung wird der Schwenkdeckel 11 nach oben angestoßen, so daß er infolge seiner instabilen Lagerung um den Schwenkpunkt 17 geschwenkt wird und in die Fig. 2 gestrichelt gezeigte Stellung gelangt, in der die Hinterkante 25 des Lagerflansches 13 auf eine am Boden des Gehäuses 12 befestigte Blattfeder 26 einwirkt, so daß der Schwenkdeckel 11 in der in Fig. 2 gezeigten Öffnungsstellung gehemmt wird.

Die Bewegung des Schwenkriegels 18 in die in Fig. 2 gestrichelt gezeigte Öffnungsstellung kann nicht nur an dem Riegelabschnitt 27, sondern auch an einem Betätigungshebelabschnitt 28 hervorgerufen werden, Hierzu ist der Betätigungshebelabschnitt 28 bei 29 mit der Zugstange 30 der Elektromagnetvorrichtung 20 gekoppelt. Erhält der Elektromagnet innerhalb der Elektromagnetvorrichtung 20 einen Stromimpuls, so wird die Zugstange 30 bezüglich der Darstellung in Fig. 2 nach rechts bewegt, wodurch der Betätigungshebelabschnitt 28 des Schwenkriegels 18 entsprechend gezogen und der Schwenkriegel 1 8 in beschriebener Weise entgegen dem Uhrzeigersinn (Fig. 2) geschwenkt wird.

In Fig. 2 ist ferner ein Betätigungshebel 31 gezeigt, der bei 32 an der Gehäuseseitenwand schwenkbar gelagert ist. Er wird durch eine Feder 33, deren eines Ende bei 34 an der Gehäuseseitenwand befestigt ist und deren anderes Ende auf die Unterseite seines Hebelarmes einwirkt, in die in Fig. 2 gestrichelt gezeigte Lage gedrückt. Befindet sich ein zusätzlicher Einsatz im Gehäuse 12, so drückt dieser jedoch den Betätigungshebel 31 in die in Fig. 2 durchgezogen dargestellte Stellung. In dieser Stellung liegt eine seitliche Nase 35, die an einem Flansch 36 des Betätigungshebels 31 vorgesehen ist, unter einem seitlich abgebogenen Steg 37 am Betätigungshebelabschnitt 28 des Schwenkriegels 18. Wird der Betätigungshebel 31 nun durch Entnahme des beschriebenen Einsatzes aus dem Gehäuse 12 freigegeben und durch die Feder 33 in die in Fig. 2 gestrichelt dargestellte Lage gebracht, so nimmt er mit seiner Nase 35 den seitlich abgebogenen Steg 37 des Schwenkriegels 18 mit, so daß der Schwenkriegel 18 dadurch gleichfalls in die in Fig. 2 gestrichelt dargestellte Öffnungsstellung geschwenkt wird. Er bleibt in dieser Stellung, bis der Einsatz erneut in das Gehäuse 12 eingesetzt wird.

Es ist an dieser Stelle darauf hinzuweisen, daß der Schwenkriegel 18 durch Federkraft in die in Fig. 2 durchgezogen gezeigte Stellung gedrückt wird. Hierzu kann eine Spiralfeder vorgesehen sein, die den Körper des Zylinderschlosses 16 umgibt. In Fig. 2 ist nur ein Ende dieser Spiralfeder bei 38 zu eikennen. Die Kraft dieser Spiralfeder muß geringer sein als die Kraft der Feder 33 die den Betätigungshebel 31 schwenkt, damit gewährleistet ist, daß die durch den Betätigungshebel 31 erreichte Öffnungsstellung des Schwenkriegels 1 8 beibehalten wird, bis der Schwenkhebel 31 wieder in seine Ruhelage zurückgeführt wird.

Der Betätigungshebel 31 erfüllt die Forderung, die meist an Geldbehälter gestellt wird und darin besteht, daß der Behälter geöffnet bleibt, wenn er nach einem Geschäftstag entleert wurde. Durch Drehen des Zylinderschlosses 16 (Fig. 1) könnte der Schwenkriegel 18 zwar wieder in seine Schließstellung gebracht werden, jedoch würde er nach Freigeben des Schlosses sofort wieder durch den Betätigungshebel 31 in seine Öffnungsstellung bewegt, wodurch die Öffnung beibehalten wird.

Wie aus Fig. 2 hervorgeht, ist der Schwenkriegel 18 an seinem Riegelabschnitt mit einer Kurvenkante 39 versehen, die so angeordnet ist, daß bei manuellem Druck auf den geöffneten Schwenkdeckel 11 der Vorsprung 24 auf die Kurvenkante gelangt und an ihr vorbeigeführt wird. Befindet sich der Schwenkriegel 18 in seiner durchgezogen dargestellten Schließstellung, so wird er durch die manuelle Schließbewegung des Schwenkdeckels 11 in die gestrichelt dargestellte Lage gebracht, bis der Vorsprung 24 des Schwenkdekkels 11 in die Rastnut 23 einrastet. Um diese Führung des Vorsprungs 24 an der Kurvenkante zu erleichtern, ist der Vorsprung 24 zweckmäßig mit einer Führungsrolle versehen, die in Fig. 2 im einzelnen nicht dargestellt ist.

In Fig. 2 ist ferner ein Mikroschalter 40 mit einem Betätigungsarm 41 dargestellt, der durch den Vorsprung 24 des Schwenkdeckels 11 betätigt werden kann. Dieser Mikroschalter 40 ist in nicht dargestellter Weise mit einer Leitung verbunden, die zur Außenseite des Behälters füht und beispielsweise ein Signal an eine zugeordnete Registrierkasse liefert, welches die Öffnung des Schwenkdeckels 11 angibt. Über die Registrierkasse kann der Bedienungsperson dann ein Zeichen gegeben werden, daß nach erfolgtem Kassiervorgang eine Schließung des Schwenkdeckels 11 erforderlich ist.

Fig. 3 zeigt den Schnitt 111-111 nach Fig. 1. An der Gehäuseseitenwand ist eine Federanordnung 42 befestigt, die eine Druckfeder 43 und einen Druckbolzen 44 umfaßt, der in einer Halterung 45 verschieblich gelagert ist. Der Druckbolzen 44 wirkt auf einen an der Unterkante des Lagerflansches 14 befestigten Winkel 46 ein. Wird der Schwenkdeckel 11 mit der in Fig. 2 gezeigten Öffnungsvorrichtung entriegelt, so stößt der Druckbolzen 44 den Lagerflansch 14 nach oben, wodurch der Schwenkdeckel 11 1 in beschriebener Weise durch Schwenkung um seinen Lagerpunkt 17 in seine Öffnungsstellung gelangt. An dieser Seite des Gehäuses 12 ist gleichfalls eine Blattfeder 47 vorgesehen, die wie die Blattfeder 26 (Fig. 2) auf die Hinterkante 48 des Lagerflansches 14 einwirkt und die bereits beschriebene Funktion hat.

In Fig. 3 ist strichpunktiert die Kontur des Einsatzes 15 dargestellt, der, wie in Fig. 1 gezeigt, mit Fächern zur Aufnahme von Geldscheinen und Hartgeld versehen sein kann. Diese Kontur ist der Bewegung des Schwenkdeckels 11 so angepaßt, daß für diesen im Hinteren Abschnitt des Gehäuses 12 ausreichend Platz zur Verfügung steht.

Fig. 4 zeigt eine Ansicht der Öffnungsvorrichtung gemäß der Blickricht IV nach Fig. 2. Das Gehäuse 12 ist nur teilweise dargestellt. Ferner ist zum besseren Erkennen der Einzelteile der Betätigungshebel 31 (Fig. 2) nicht gezeigt.

Das Zylinderschloß 16 trägt auf seinem Zylinderkörper den Schwenkriegel 18, auf dessen rechter Seite die Verankerung 49 der Feder 50 zu erkennen ist, die den Zylinderkörper umgibt. Das eine Ende 38 dieser Feder liegt an einem Vorsprung des Schwenkriegels 18 an, der die Verankerung 49 bildet. Das andere Ende der Feder 50 ist bei 51 an der Gehäuseseitenwand verankert. Auf diese Weise wird der Schwenkriegel 18 in die in Fig. 2 durchgezogen gezeigte Stellung gedrückt.

In Fig. 4 ist auch die Kopplungsstelle 29 am Betätigungshebelabschnitt 28 des Schwenkriegels 18 zu erkennen. Ferner ist der abgebogene Steg 37 gezeigt, der durch die Nase 35 des nicht dargestellten Betätigungshebels 31 von unten beaufschlagt wird. Schließlich ist zu erkennen, daß der hakenförmige Vorsprung 22, der die Schließbewegung des Zylinders 21 auf den Schwenkriegel 18 überträgt, zwischen dem Betätigungshebelabschnitt 28 und dem Zylinderkörper des Zylinderschlosses 16 angeordnet ist.

Fig. 5 zeigt eine Draufsicht auf die in Fig. 4 gezeigte Anordnung gemäß der Blickrichtung V nach Fig. 2. Hier ist der Betätigungshebel 31 gebrochen dargestellt, um die Anordnung des hakenförmigen Vorsprungs 22 auf dem Schließzylinder 21 nochmals zu verdeutlichen.

## Patentansprüche (Patentansprüche für folgende(n) Vertragsstaat(en) : AT BE CH GB IT LU NL)

1. Geldaufnahme für Registrierkassen mit einem kastenartigen Gehäuse, dessen Deckfläche als Schwenkdeckel ausgebildet ist, und mit einer elektromagnetisch und manuell betätigbaren Öffnungsvorrichtung, die eine auf den Schwenkdeckel einwirkende Riegelanordnung sowie eine ihn in Öffnungsrichtung beaufschlagende Federanordnung umfaßt, gekennzeichnet durch eine von der Gehäuseaußenseite zugängliche, mit der im Gehäuse (12) angeordneten und federnd in eine Sperrstellung gedrückten Öffnungsvorrichtung (18) gekoppelte, manuell betätigbare Schließvorrichtung (16), so daß die Öffnungsvorrichtung (18) einerseits durch die Schließvorrichtung (16), andererseits elektromagnetisch gegen die auf sie einwirkende Federkraft in Öffnungsstellung bewegbar ist.

2. Geldaufnahme nach Anspruch 1, gekennzeichnet, durch ein länglich quaderförmiges Gehäuse (12), bei dem die Schwenkachse (17) für den Schwenkdeckel (11) parallel zu den langen Kanten der Grundfläche angeordnet ist.

3. Geldaufnahme nach Anspruch 2, dadurch gekennzeichnet, daß der Schwenkdeckel (11) bei seiner Öffnungsbewegung im Gehäuse (12) mindestens teilweise versenkbar ist und eine labile Lage bezüglich seiner Schwenkachse durchläuft.

4. Geldaufnahme nach Anspruch 3, dadurch gekennzeichnet, daß der Schwenkdeckel (11) an seinen Schmalseiten rechtwinklig nach unten abgebogene Lagerflansche (13, 14) aufweist, die als Schwenkelemente dienen und jeweils an einer Gehäuseseitenwand zwischen deren Mitte und der Gehäuserückwand so schwenkbar gelagert sind, daß der Abstand der Lagerpunkte (17) vom Gehäuseboden etwa ihrem Abstand zur Gehäuserückwand entspricht.

5. Geldaufnahme nach einem der vorhergehenden Ansprüche, dadurch gekennzeichnet, daß der Schwenkdeckel (11) durch die Federanordung (42), die einen im Gehäuse (12) angeordneten, durch eine Druckfeder (43) beaufschlagten Druckbolzen (44) umfaßt, in Öffnungsrichtung gedrückt ist.

6. Geldaufnahme nach Anspruch 5, dadurch gekennzeichnet, daß der Druckbolzen (44) auf die Unterkante eines der beiden Lagerflansche (13, 14) einwirkt und daß vorzugsweise der andere Lagerflansch mit einem in Schließstellung durch die Riegelanordnung (18, 31) sperrbaren Vorsprung (24) versehen ist.

7. Geldaufnahme nach einem der vorhergehenden Ansprüche, gekennzeichnet, durch ein in einer Seitenwand angeordnetes Zylinderschloß (16), dessen in die Geldaufnahme (10) hineinragender Körper Träger für einen Schwenkriegel (18) ist, der federnd in eine Sperrstellung gedrückt ist, mit einem hakenförmigen Riegelabschnitt (27) einen am Schwenkdeckel (11) vorgesehenen Vorsprung (24) hintergreift, an einem Betätigungshebelabschnitt (28) mit der Elektromagnetvorrichtung (20) gekoppelt ist und durch deren Betätigung sowie durch Drehung des Schließzylinders (21) gegen die Federkraft in eine Öffnungsstellung schwenkbar ist.

8. Geldaufnahme nach Anspruch 7, dadurch gekennzeichnet, daß ein den Schwenkriegel (18) gegen die Federkraft in Öffnungsstellung schwenkender Betätigungshebel (31) vorgesehen ist, der durch ein in das Gehäuse (12) eingesetztes Zusatzelement, vorzugsweise einen dem Gehäuseinnenraum angepaßten Einsatz (15), gegen eine Schwenkbewegung gesperrt ist.

9. Geldaufnahme nach Anspruch 8, dadurch gekennzeichnet, daß der Betätigungshebel (31) in Betätigungsrichtung durch eine Feder (33) beaufschlagt ist, deren Kraft größer als die den Schwenkriegel (18) in Sperrstellung drückende Federkraft ist.

10. Geldaufnahme nach einem der Ansprüche 7 bis 9, dadurch gekennzeichnet, daß der Schwenkriegel (18) an seinem Riegelabschnitt (27) eine Kurvenkante (39) aufweist, längs der der am Schwenkdeckel (11) vorgesehene, mit einer Rolle versehene Vorsprung (24) bei der Schließbewegung des Schwenkdeckels (11) geführt ist, bis er in eine Rastnut (23) des Riegelabschnitts (27) einrastet.

11. Geldaufnahme nach einem der vorhergehenden Ansprüche, dadurch gekennzeichnet, daß die Elektromagnetvorrichtung (20) eine mit dem Öffnungssignal ansteuerbare Treiberschaltung mit einem Kondensator als Stromquelle für einen mit der Riegelanordnung (18, 31) gekoppelten Elektromagneten enthält.

12. Geldaufnahme nach einem der vorhergehenden Ansprüche, dadurch gekennzeichnet, daß am Gehäuseboden unterhalb der Lagerflansche (13, 14) des Schwenkdeckels (11) Blattfedern (26, 27) vorgesehen sind, die im Sinne einer Haltung des Schwenkdeckels (11) in der Öffnungsstellung auf die Hinterkanten der Lagerflansche (13, 14) einwirken.

## Patentansprüche (Patentansprüche für folgende(n) Vertragsstaat(en) : DE SE FR)

1. Geldaufnahme für Registrierkassen mit einem kastenartigen Gehäuse, dessen Deckfläche als Schwenkdeckel ausgebildet ist, und mit einer elektromagnetisch und manuell betätigbaren, im Gehäuse angeordneten und federnd in eine Sperrstellung gedrückten Öffnungsvorrichtung, die eine auf den Schwenkdeckel einwirkende Riegelanordnung sowie eine ihn in Öffnungsrichtung beaufschlagende Federanordnung umfaßt, und mit einer von der Gehäuseaußenseite zugänglichen, mit der Öffnungsvorrichtung gekoppelten manuell betätigbaren Schließvorrichtung in Form eines Zylinderschlosses, dessen in die Geldaufnahme hineinragender Körper Träger für einen Schwenkriegel ist, dadurch gekennzeichnet, daß der Schwenkriegel (18) mit einem hakenförmigen Riegelabschnitt (27) einen am Schwenkdeckel (11) vorgesehenen Vorsprung (24) hintergreift und an einem Betätigungshebelabschnitt (28) mit der Elektromagnetvorrichtung (20) gekoppelt ist.

2. Geldaufnahme nach Anspruch 1, dadurch gekennzeichnet, daß ein den Schwenkriegel (18) gegen die Federkraft in Öffnungsstellung schwenkender Betätigungshebel (31) vorgesehen ist, der durch ein in das Gehäuse (12) eingesetztes Zusatzelement, vorzugsweise einen dem Gehäuseinnenraum angepaßten Einsatz (15), gegen eine Schwenkbewegung gesperrt ist.

3. Geldaufnahme nach Anspruch 2, dadurch gekennzeichnet, daß der Betätigungshebel (31) in Betätigungsrichtung durch eine Feder (33) beaufschlagt ist, deren Kraft größer als die den Schwenkriegel (18) in Sperrstellung drückende Federkraft ist.

4. Geldaufnahme nach einem der Ansprüche 1 bis 3, dadurch gekennzeichnet, daß der Schwenkriegel (18) an seinem Riegelabschnitt (27) eine Kurvenkante (39) aufweist, längs der der am Schwenkdeckel (11) vorgesehene, mit einer Rolle versehene Vorsprung (24) bei der Schließbewegung des Schwenkdeckels (11) geführt ist, bis er in eine Rastnut (23) des Riegelabschnitts (27) einrastet.

5. Geldaufnahme nach einem der vorhergehenden Ansprüche, dadurch gekennzeichnet, daß die Elektromagnetvorrichtung (20) eine mit dem Öffnungssignal ansteuerbare Treiberschaltung mit einem Kondensator als Stromquelle für einen mit der Riegelanordnung (18, 31) gekoppelten Elektromagneten enthält.

6. Geldaufnahme nach einem der Vorhergehenden Ansprüche, gekennzeichnet, durch ein länglich quaderförmiges Gehäuse (12) bei dem die Schwenkachse (17) für den Schwenkdeckel (11) parallel zu den langen Kanten der Grundfläche angeordnet ist.

7. Geldaufnahme nach Anspruch 6, dadurch gekennzeichnet, daß der Schwenkdeckel (11) bei seiner Öffnungsbewegung im Gehäuse (12) mindestens teilweise verwenkbar ist und eine labile Lage bezüglich seiner Schwenkachse durchläuft.

8. Geldaufnahme nach Anspruch 7, dadurch gekennzeichnet, daß der Schwenkdeckel (11) and seinen Schmalseiten rechtwinklig nach unten abgebogene Lagerflansche (13, 14) aufweist, die als Schwenkelemente dienen und jeweils an einer Gehäuseseitenwand zwischen deren Mitte und der Gehäuserückwand so schwenkbar gelagert sind, daß der Abstand der Lagerpunkte (17) vom Gehäuseboden etwa ihrem Abstand zur Gehäuserückwand entspricht.

9. Geldaufnahme nach einem der vorhergehenden Ansprüche, dadurch gekennzeichnet, daß der Schwenkdeckel (11) durch die Federanordnung (42), die einen im Gehäuse (12) angeordneten, durch eine Druckfeder (43) beaufschlagten Druckbolzen (44) umfaßt, in Öffnungsrichtung gedrückt ist.

10. Geldaufnahme nach Anspruch 9, dadurch gekennzeichnet, daß der Druckbolzen (44) auf die Unterkante eines der beiden Lagerflansche (13, 14) einwirkt und daß vorzugsweise der andere Lagerflansch den Vorsprung (24) aufweist.

11. Geldaufnahme nach einem der vorhergehenden Ansprüche, dadurch gekennzeichnet, daß am Gehäuseboden unterhalb der Lagerflansche (13, 14) des Schwenkdeckels (11) Blattfedern (26, 27) vorgesehen sind, die im Sinne einer Haltung des Schwenkdeckels (11) in der Öffnungsstellung auf die Hinterkanten der Lagerflansche (13, 14) einwirken.

## Claims (Claims for the following Contracting State(s) : s: AT BE CH GB IT LU NL LI)

1. A Money receiver for cash registers, comprising a box-shaped case with a swing cover; and an electromagnetically and manually actuated opening means including a key-bolt assembly acting onto said swing cover and a spring assembly impacting said swing cover in opening direction, characterized by a manually actuated closing means (16) accessible from the outer side of the case and being coupled with said opening means (18) disposed within said case (12) and being resiliently pressed into a locking position such that said opening means (18) is on the one hand moved into its opening position by said closing means (16) and on the other hand moved electromagneticaally against the spring force acting thereon.

2. A money receiver as set forth in claim 1, characterized by an oblong, square-shaped case (12) wherein the swivel axis (17) of the swing cover (11) is parallel to the long edges of the base surface.

3. A money receiver as set forth in claim 2, characterized in that said swing cover (11) when making its opening movement submerges at least partially into said case and moves in an unstable position with respect to its swivel axis.

4. A money receiver as set forth in claim 3, characterized in that the narrow sides of said swing cover (11) have rectangularly downwardly bent bearing flanges (13, 14) serving as swing elements and being pivoted each on one case side wall between the middle thereof and the rear case wall such that the distance of the bearing points (17) and the case bottom approximately correspond to their distance from the rear case wall.

5. A money receiver as set forth in any of the foregoing claims, characterized in that said swing dover (11) is pressed in opening direction by means of the spring assembly (42) comprising a plunger (44) disposed within said case (12) and being impacted by a compression spring (43).

6. A money receiver as set forth in claim 5, characterized in that said plunger (44) acts upon the lower edge of one of the two bearing flanges (13, 14), and that preferably the other of said bearing flanges comprises the projection (24) locked by said key-bolt assembly (18, 31) in its locking position.

7. A money receiver as set forth in any of the foregoing claims, characterized by a cylindrical lock (16) disposed in one side wall, the body thereof projecting into the money receiver (10) and supporting a swing key-bolt (18), said swing key-bolt being resiliently pressed into a locking position, rearwardly engaging with a hooked key-bolt section (27) a projection (24) of said swing cover (11), being coupled with the electromagnetic device (20) by an actuating lever section (28), and being swung into an opening position by the actuation of said electromagnetic device and by the rotation of the locking cylinder (21) against the force of the spring.

8. A money receiver as set forth in claim 7, characterized in that it comprises an actuating lever (31) swinging said swing key-bolt (18) into its opening position against the force of the spring, said actuating lever being locked against a swinging movement by means of an additional element, preferably an insert (15) corresponding to the configuration of the interior of the case, inserted into said case (12).

9. A money receiver as set forth in claim 8, characterized in that said actuating lever (31) is impacted in actuating direction by a spring (33), the force of said spring being greater than the spring force pressing said swing key-bolt (18) into its locking position.

10. A money receiver as set forth in claims 7 to 9, characterized in that said swing key-bolt (18) has a cam edge (39) at its key-bolt section (27), said projection (24) including a roll and being provided at said swing cover (11) travelling along said cam edge when said swing cover (11) makes a closing movement until said projection engages a stop groove (23) of said key-bolt section (27).

11. A money receiver as set forth in any of the foregoing claims, characterized in that said electromagnetic device (20) comprises a drive circuit (20) having a capacitor as power source for an electromagnet coupled with said key-bolt assembly (18, 31), said drive circuit being activated by the opening signal.

12. A money receiver as set forth in any of the foregoing claims, characterized in that leaf springs (26, 27) are provided at the case bottom below the bearing flanges (13, 14) of said swing cover (11), said leaf springs acting upon the rear edges of said bearing flanges (13, 14) in the sense of a holding of said swing cover (11) in its opening position.

## Claims (Claims for the following Contracting State(s) : s: DE SE FR)

1. A money receiver for cash registers, comprising a box-shaped case with a swing cover; and an electromagnetically and manually actuated opening means disposed within said case and being resiliently pressed into a locking position, said opening means comprising a key-bolt assembly acting onto said swing cover and a spring means impacting said swing cover in opening direction; and a manually actuated closing means accessible from the outer side of the case and being coupled with said opening means, said closing means having the shape of a cylindrical lock, the body of said cylindrical lock projecting into the money receiver and supporting a swing key-bolt, characterized in that the swing key-bolt (18) rearwardly engages with a hooked key-bolt section (27) a projection (24) provided on said swing cover (11) and is coupled with the electromagnetic device (20) by means of an actuating lever section (28).

2. A money receiver as set forth in claim 1, characterized in that it comprises an actuating lever (31) swinging said swing key-bolt (18) against the spring force into the opening position, said actuating lever being locked against a swing movement by an additional element, preferably an insert (15) corresponding to the configuration of the interior of the case, inserted into said case (12).

3. A money receiver as set forth in claim 2, characterized in that said actuating lever (31) is impacted in actuating direction by a spring (33), the force of said spring being greater than the spring force pressing said swing key-bolt (18) into its locking position.

4. A money receiver as set forth in claims 1 to 3, characterized in that said swing key-bolt (18) has a cam edge (39) at its key-bolt section (27), said projection (24) including a roll and being provided at said swing cover (11) travelling along said cam edge when said swing cover (11) makes a closing movement until said projection engages a stop groove (23) of said key-bolt section (27).

5. A money receiver as set forth in any of the foregoing claims, characterized in that said electromagnetic device (20) comprises a drive circuit having a capacitor as power source for an electromagnet coupled with said key-bolt assembly (18, 31), said drive circuit being activated by the opening signal.

6. A money receiver as set forth in any of the foregoing claims, characterized by an oblong, square-shaped case (12) wherein the swivel axis (17) of said swing cover (11) is parallel to the long edges of the base surface.

7. A money receiver as set forth in claim 6, characterized in that said swing cover (11) when making an opening movement submerges at least partially into said case (12) and moves in an unstable position with respect to its swivel axis.

8. A money receiver as set forth in claim 7, characterized in that the narrow sides of said swing cover (11) have rectangularly downwardly bent bearing flanges (13, 14) serving as swing elements and being pivoted each on one case side wall between the middle thereof and the rear case wall such that the distance between the bearing points (17) and the case bottom approximately corresponds to their distance from the rear case wall.

9. A money receiver as set forth in any of the foregoing claims, characterized in that said swing cover (11) is pressed in opening direction by means of the spring (42) comprising a plunger (44) disposed within said case (12) and being impacted by a compression spring (43).

10. A money receiver as set forth in claim 9, characterized in that said plunger (44) acts upon the lower edge of one of the two bearing flanges (13, 14), and that preferably the other of said bearing flanges comprises said projection (24).

11. A money receiver as set forth in any of the foregoing claims, characterized in that leaf springs (26, 27) are provided at the case bottom below said bearing flanges (13, 14) of said swing cover (11), said leaf springs acting upon the rear edges of said bearing flanges (13, 14) in the sense of a holding of said swing cover (11) in its opening position.

## Revendications (Revendications pour l'(les) Etat(s) contractant(s) suivant(s) : AT BE CH GB IT LU LI NL)

1. Tiroir-caisse pour caisses enregistreuses qui comporte une enveloppe en forme de caisson, dont la paroi supérieure est réalisée en tant que couvercle basculant, et un dispositif d'ouverture qui, susceptible d'être actionné par voie électromagnétique et manuellement, comprend un mécanisme de verrouillage agissant sur le couvercle basculant ainsi qu'un mécanisme à ressort sollicitant ce dernier dans le sens d'ouverture, caracterisé par un dispositif de fermeture (16) manoeuvrable manuellement, accessible du côté extérieur de l'enveloppe et relié au dispositif d'ouverture (18), monté dans l'enveloppe (12) et poussé élastiquement dans une position de blockage, de sorte que le dispositif d'ouverture (18) peut, d'une part, par le dispositif de fermeture (16) et, d'autre part, par voie électromagnétique, contre la force d'un ressort agissant sur lui, être amené dans la position d'ouverture.

2. Tiroir-caisse selon la revendication 1, caractérisé par une enveloppe (12) en forme de parallélépipède droit oblong dans laquelle l'axe de basculement (17) pour le couvercle basculant (11) est disposé parallèlement aux grands côtés de la surface de base.

3. Tiroir-caisse selon la revendication 2, caractérisé en ce que le couvercle basculant (11), lors de son mouvement d'ouverture, est au moins partiellement escamotable dans l'enveloppe (12) et passe par une position instable relativement à son axe de basculement.

4. Tiroir-caisse selon la revendication 3, caractérisé en ce que le couvercle basculant (11) présente sur ses petits côtés des brides de montage (13, 14) repliées à angle droit vers le bas qui servent d'organes de basculement et sont chacune montées, de manière à pouvoir basculer, sur une paroi latérale de l'enveloppe entre le millieu de celle-ci et la paroi arrière de l'enveloppe de telle sorte que la distance des points d'appui (17) à la base de l'enveloppe corresponde à peu près à leur distance à la paroi arrière de l'enveloppe.

5. Tiroir-caisse selon l'une quelconque des revendications précédentes, caractérisé en ce que le couvercle basculant (11) est poussé dans le sens d'ouverture par un mécanisme à ressort (42) qui comprend une cheville formant poussoir (44) montée dans l'enveloppe (12) et sollicitée par un ressort de compression (43).

6. Tiroir-caisse selon la revendication 5, caractérisé en ce que la cheville formant poussoir (44) agit sur le bord inférieur de l'une des deux brides de montage (13, 14) et en ce que de préférence l'autre bride de montage est muni d'une saillie (24) susceptible d'être bloquer par le mécanisme de verrouillage (18, 31) dans la position de fermeture.

7. Tiroir-caisse selon l'une quelconque des revendications précédentes, caractérisé par une serrure à barillet (16) montée dans une paroi latérale et dont le corps s'étendant dans le tiroir-caisse (10) sert de support à un verrou basculant (18), lequel est poussé élastiquement dans une position de blocage, s'engage avec une partie (27) en forme de crochet du verrou derrière une saillie (24) prévue sur le couvercle basculant (11), est relié au dispositif électromagnétique (20) au niveau d'une partie (28) d'un levier de manoeuvre et peut, par actionnement du dispositif électromagnétique ainsi que par rotation du barillet (21), être amené, à l'encontre de la force d'un ressort, a basculer dans une position d'ouverture.

8. Tiroir-caisse selon la revendication 7, caractérisé en ce qu'il est prévu un levier de manoeuvre (31) faisant basculer le verrou basculant (18) contre la force d'un ressort dans la position d'ouverture et qui par un élément additionnel placé dans l'enveloppe (12), de préférence un bac (15) adapté à l'espace intérieur de l'enveloppe, est empêché de basculer.

9. Tiroir-caisse selon la revendication 8, caractérisé en ce que le levier de manoeuvre (31) est sollicité dans le sens de manoeuvre par un ressort (33) dont la force est supérieure à la force d'un ressort poussant le verrou basculant (18) dans la position bloquée.

10. Tiroir-caisse selon l'une quelconque des revendications 7 à 9, caractérisé en ce que le verrou basculant (18) présente au niveau de sa partie (27) un bord courbe (39) le long duquel la saillie (24) prévue sur le couvercle basculant (11) et munie d'un galet est guidée lors du mouvement de fermeture du couvercle basculant (11) jusqu'à ce qu'elle vienne en prise dans uns rainure d'arrêt (23) de la partie (27) du verrou.

11. Tiroir-caisse selon l'une quelconque des revendications précédentes, caractérisé en ce que le dispositif électromagnétique (20) comporte un circuit pilote susceptible d'être commandé par le signal d'ouverture et muni d'un condensator en tant que source de courant pour un électroaimant relié au mécanisme de verrouillage (18, 31).

12. Tiroir-caisse selon l'une quelconque des revendications précédentes, caractérisé en ce que sur la partie inférieure de l'enveloppe, sous les brides de montagne (13, 14) du couvercle basculant (11), sont prévus des ressortslames (26, 27) qui agissent sur les bords arrière des brides de montage (13, 14) de manière à tendre à retenir le couvercle basculant (11) dans la position ouverte.

## Revendications (Revendications pour l'(les) Etat(s) contractant(s) suivant(s) : DE SE FR)

1. Tiroir-caisse pour caisses enregistreuses qui comporte une enveloppe en forme de caisson, dont la paroi supérieure est réalisée en tant que couvercle basculant, un dispositif d'ouverture qui, susceptible d'être actionné par voie électromagnétique et manuellement, monté dans l'enveloppe et poussé élastiquement dans une position de blocage, comprend un mécanisme de verrouillage agissant sur le couvercle basculant ainsi qu'un mécanisme à ressort sollicitant ce dernier dans le sens d'ouverture, et un dispositif de fermeture qui, accessible du côté extérieur de l'enveloppe, relié au dispositif d'ouverture, et susceptible d'être manoeuvré manuellement, se présente sous la forme d'une serrure à barillet dont le corps cylindrique s'étendant dans le tiroir-caisse sert de support à un verrou basculant, caractérisé en ce que le verrou basculant (18) s'engage avec une partie (27) en forme de crochet du verrou derrière une saillie (24) prévue sur le couvercle basculant (11) et est relié au dispositif électromagnétique (20) au niveau d'une partie (28) d'un levier de manoeuvre.

2. Tiroir-caisse selon la revendication 1, caractérisé en ce qu'il est prévu un levier de manoeuvre (31) faisant basculer le verrou basculant (18) contre la force d'un ressort dans la position d'ouverture et qui par un élément additionnel placé dans l'enveloppe (12), de préférence un bac (15) adapté à l'espace intérieur de l'enveloppe, est empêché de basculer.

3. Tiroir-caisse selon la revendication 2, caractérisé en ce que le levier de manoeuvre (31 ) est sollicité dans le sens de manoeuvre par un ressort (33) dont la force est supérieure à la force d'un ressort poussant le verrou basculant (18) dans la position bloquée.

4. Tiroir-caisse selon l'une quelconque des revendications 1 à 3, caractérisé en ce que le verrou basculant (18) présente au niveau de sa partie (27) un bord courbe (39) le long duquel la saillie (24) prévue sur le couvercle basculant (11) et munie d'un galet est guidée lors du mouvement de fermeture du couvercle basculant (11) jusqu'à ce qu'elle vienne en prise dans une rainure d'arrêt (23) de la partie (27) du verrou.

5. Tiroir-caisse selon l'une quelconque des revendications précédentes, caractérisé en ce que le dispositif électromagnétique (20) comporte un circuit pilote susceptible d'être commandé par le signal d'ouverture et muni d'un condensateur en tant oue source de courant pour un électroaimant relié au mécanisme de verrouillage (18, 31).

6. Tiroir-caisse selon l'une quelconque des revendications précédentes, caractérisé par une enveloppe (12) en forme de parallélépipède droit oblong dans laquelle l'axe de basculement (17) pour le couvercle basculant (11) est disposé parallèlement aux grands côtés de la surface de base.

7. Tiroir-caisse selon la revendication 6, caractérisé en ce que le couvercle basculant (1 1 lors de son mouvement d'ouverture, est au moins partiellement escamotable dans l'enveloppe (12) et passe par une position instable relativement à son axe de basculement.

8. Tiroir-caisse selon la revendication 7, caractérisé en ce que le couvercle basculant (11) présente sur ses petits côtés des brides de montage (13, 14) repliées à angle droit vers le bas qui servent d'organes de basculement et sont chacune montées, de manière à pouvoir basculer, sur une paroi latérale de l'enveloppe entre le milieu de celle ci et la paroi arrière de l'enveloppe de telle sorte que la distance des points d'appui (17) à la base de l'enveloppe corresponde à peu près à leur distance à la paroi arrière de l'enveloppe.

9. Tiroir-caisse selon l'une quelconque des revendications précédentes, caractérisé en ce que le couvercle basculant (11) est poussé dans le sens d'ouverture par un mécanisme à ressort (42) qui comprend une cheville formant poussoir (44) montée dans l'enveloppe (12) et sollicitée par un ressort de compression (43).

10. Tiroir-caisse selon la revendication 9, caractérisé en ce que la cheville formant poussoir (44) agit sur le bord inférieur de l'une des deux brides de montage (13, 14) et en ce que de préférence l'autre bride de montage présente la saillie (24).

11. Tiroir-caisse selon l'une quelconque des revendications précédentes, caractérisé en ce que sur la partie inférieure de l'enveloppe, sous les brides de montage (13, 14) du couvercle basculant (11), sont prévus des ressortslames (26, 27) qui agissent sur les bords arrière des brides de montage (13, 14) de manière à tendre à retenir le couvercle basculant (11) dans la position ouverte.
